# EUROPÄISCHE PATENTSCHRIFT

(11) **EP 3 515 258 B1**
(45) Veröffentlichungstag und Bekanntmachung des Hinweises auf die Patenterteilung: **17.03.2021**
(21) Anmeldenummer: 17821461.5
(22) Anmeldetag: 21.09.2017
(51) Int. Cl.: A47F 3/00, A47F 3/12

(54) **ISOLIERGLASELEMENTE FÜR MEHRSCHEIBIGE TÜREN MIT TRANSPARENTEM RANDVERBUND UND DAS VERFAHREN ZUR HERSTELLUNG DER ISOLIERGLASELEMENTE**
INSULATING GLASS ELEMENTS FOR MULTIPLE-PANE DOORS WITH A TRANSPARENT EDGE COMPOSITE AND METHOD FOR PRODUCING THE INSULATING GLASS ELEMENTS
ÉLÉMENTS DE VITRAGE ISOLANT POUR PORTES À PLUSIEURS VITRES ET À BORD COMPOSITE TRANSPARENT ET PROCÉDÉ POUR LA FABRICATION DES ÉLÉMENTS DE VITRAGE ISOLANT

(30) Priorität: 21.09.2016 DE 102016117849; 07.05.2017 DE 102017109760
(43) Veröffentlichungstag der Anmeldung: 31.07.2019
(73) Patentinhaber: Pfaltz, Dieter, 01471 Großdittmannsdorf (DE); Möllers, Christoph, 01097 Dresden (DE)
(72) Erfinder: Pfaltz, Dieter, 01471 Großdittmannsdorf (DE); Möllers, Christoph, 01097 Dresden (DE)
(74) Vertreter: Weissfloh, Ingo
(86) Internationale Anmeldenummer: PCT/DE2017/100805
(87) Internationale Veröffentlichungsnummer: WO 2018/054427

(56) Entgegenhaltungen:
- WO-A1-2008/143063
- WO-A1-2016/091954
- US-A- 3 261 139

## Beschreibung

Isolierglaselemente für mehrscheibige Türen mit transparentem Randverbund für die Einsatzbereiche Ladenbau, Kühlmöbelbau und Spezialvitrinenbau.

In den Bereichen Kühlmöbelbau, Ladenbau und Spezialvitrinenbau werden Isoliergläser zum Einsatz gebracht, um bei Temperaturen von 5 Grad C bzw. unter 5 Grad C, im sogenannten Tiefkühlbereich insbesondere Lebensmittel lagern und sie gleichzeitig der Kundschaft präsentieren zu können. Hierzu werden auch Kühlregale mit Glastüren genutzt. Als Abstandhalter zwischen den beiden parallel zueinander verbauten Scheiben der Glastüren dienten bislang vor allem Aluminiumabstandhalter nach dem gleichen Prinzip wie bei Isolierverglasungen im Bauwesen.

Um einen dichten Verbund zwischen Glasscheibe und Abstandhalter zu erreichen, wurde in der Praxis mittels Extruder eine Butylschnur aufgebracht. Eine schwarze Masse, welche dauerelastisch aushärtet. Ein Aluminiumprofil ist zum Scheibeninneren perforiert. Im Hohlraum der Aluminiumprofile befindet sich ein wasserbindendes Material, z. B. Kieselgel bzw. Molekularsieb. Die zwischen den beiden Scheiben eingeschlossene Luft enthält Feuchtigkeit, welche bei Taupunktunterschreitung kondensieren würde, als eine Niederschlagsbildung an den Glasscheiben im inneren des Scheibenverbundes. Das wasserbindende Material bindet nun diese Feuchtigkeit, bis maximal zur Sättigungsgrenze dieses Materials. Kommt keine neue Luft zwischen die beiden Scheiben durch Undichtheiten in der Butylschnur und der äußeren Versieglungsmasse, z. B. Polysulfid, ist dauerhaft die Gefahr der Kondenswasserbildung ausgeschlossen.

Letztlich ist das eingebrachte Aluminiumprofil nach außen hin umlaufend durch eine Versieglungsmasse nochmals mit dem Glas verbunden. Versieglungsmasse und Butylschnur bilden somit ein doppeltes Abdichtsystem.

So wird in der Schrift DE 20 2013 012 171 U1 ein Kühlschrank für die Aufbewahrung von Lebensmitteln, mit einer in einer Vertikalebene liegenden Zugriffsöffnung, die durch eine schwenkbare oder verschiebbare und mehrfach verglaste Kühlschranktür verschließbar ist, wobei die Kühlschranktür mindestens zwei transparente Glasscheiben aufweist, die durch randseitige Abstandselemente voneinander beabstandet sind, wobei an einem Transparent-Vertikalrand der Kühlschranktür ein vertikales transparentes Abstandselement aus einem transparenten Material und kein tragendes Rahmenelement vorgesehen ist, wobei das vertikale transparente Abstandselement die zwei Glasscheiben miteinander verbindet und in einem definierten Abstand zueinander hält, wobei am unteren Horizontalrand der Kühlschranktür das Abstandselement als Hohlprofil ausgebildet ist, wobei das Hohlprofil zum Glasscheiben-Zwischenraum hin mehrere Öffnungen aufweist und wobei das hohle Abstandselement mit Trocknungsmittel gefüllt ist, das der Aufnahme von Feuchtigkeit aus dem Zwischenraum dient.

Andere Glasverbundelemente sind aus den WO 2016/091954 A1 und US 3 261 139 A bekannt.

Im Bereich Bauwesen werden die Verbundelemente in einen Rahmen eingelassen, d.h. der Versieglungsbereich wird durch den Fensterrahmen verdeckt und ist somit nicht im Blickfeld des Betrachters. Anders bei Türen im Kühlmöbel-Ladenbau. Die jeweils senkrecht verlaufenden Abstandhalterprofile der Verbundelemente aus Aluminium oder anderen herkömmlichen Werkstoffen bilden eine Blickbarriere für den Kunden, der ungestört die Warenpräsentation sehen will und damit Kaufentscheidungen trifft.

Aufgabe der Erfindung ist es, Isolierglaselemente für mehrscheibige Türen von Kühlmöbeln bei Wahrung der geforderten Stabilität zu schaffen, wobei ein Teil der Aluminiumprofile als Spacer teilweise entfallen würde und diese sowie weitere Abstandshalter (Spacer) durch transparente Glasabstandshalter (Glasspacer) ersetzt würden und die Schaffung entsprechender Herstellungsverfahren.

Die Verbindung zwischen Glasspacer, vorzugsweise ein Kalk-Natron-Glasstab, und den beiden Glasscheiben erfolgt mittels Ethylen-Vinylacetat-Copolymer in Folienform oder Granulatform durch Laminierung. Damit ist ein dauerhafter Verbund hergestellt, eine Kältebrücke wird damit gleichzeitig ausgeschlossen.

Der Verbund basiert auf einer glasklaren dreidimensionalen Vernetzung. Der Einsatz derartiger Glastüren im Tiefkühlbereich ist ohne Probleme möglich. Eine Kondenswasserbildung durch Taupunktunterschreitung tritt nicht auf. Die Vernetzungsart des Copolymers mit dem Glas schließt eine Delamination, ein Durchdringen von Feuchtigkeit und Ablösungserscheinungen zwischen Copolymer und Glas sicher aus. Ausführungsbeispiele der Erfindung mit den technischen Details werden anhand der Zeichnungen näher erläutert.

Es zeigen:
Fig. 1 die Draufsicht eines Ausschnittes einer Ecke einer Glastür und
Fig. 2 die Seitenansicht eines Ausschnittes einer Ecke einer Glastür.

Das jeweils zum Einsatz kommende Flachglas 4 kann unterschiedliche Dicken besitzen und aus unterschiedlichen Glasarten, incl. technischer Sondergläser, bestehen und ist konventionell zugeschnitten, geschliffen und gewaschen.

Die Glasspacer 1, vorzugsweise bestehend aus einem Kalk-Natron-Glas, sind geschnitten und geschliffen mit polierter Kante mit leichtem Saum.

Die verwendete EVA-Folie 3, vorzugsweise mit einer Dicke von 0,38 mm oder ein Mehrfaches dieser Dicke ist entsprechend der Auflagebreite des Glasspacers 1 streifenartig zu EVE-Folienbändern 3 geschnitten.

Die notwendigen konventionellen Abstandhalter 2, vorzugsweise Aluminiumspacer 2, sind zumindest waagerecht unten in der Isolierglastür verbaut und sind mit Bohrungen für die Ventile versehen. Diese sind mit einem Trockenmittel (Kieselgel oder Molekularsieb) gefüllt. Um ein Austreten des Molekularsiebes zu vermeiden, ist in die jeweiligen Profilenden ein Schaumstoffpfropfen einige Zentimeter eingeführt. Es sind vorzugsweise aus Kunststoff bestehenden Eckverbinder in die Profilenden eingeschoben.

Die Aluminiumspacer 2 können auch durch Kunststoffspacer 2 ersetzt sein.

Auf der Grundscheibe 4 des Isolierglaselementes sind die streifenförmig zugeschnittenen EVA-Folien 3 auf die Grundscheibe 4 gelegt (bündig mit dem äußeren Scheibenrand). Die Enden der Folienstreifen 3 überlappen sich an den Längsstreifen und Querstreifen mit 3 bis 5 mm. Damit ist während des Laminierprozesses im Ofen ein geschlossenes System erreicht, was ganz wesentlich für die hohe Gasdichtheit der Isolierglasscheibe dient.

Die Glasspacer 1 liegen auf den EVA-Folienbändern 3, ebenfalls bündig mit der äußeren Glaskante. Im rechten Winkel zu den Glasspacern 1 der Längsseiten sind die Aluminiumspacer 2 ca. 10 bis 15 mm von der schmalen Glaskante der Grundscheibe 4 zurückgesetzt aufgelegt.

Der so gebildete Rahmen auf der Grundscheibe 4 ergibt den Abstand zwischen der Grundscheibe 4 und der Deckscheibe 4. Diese Abstände können sehr unterschiedlich sein, in der Regel nicht kleiner als 8 mm.

Auf diesen Rahmen, bestehend aus den längs verlegten Glaspacern 1 und den quer verlegten Aluminiumspacern 2, sind wiederum schmale EVA-Folienbänder 3 aufgelegt. Die Breite dieser EVA-Folienbänder 3 ist durch die Breite der Spacer 1, 2 bestimmt. Die EVA-Folienbänder 3 sind nach innen und außen nicht breiter, eher etwas schmaler, um beim Laminierprozess kein weiches Ethylen-Vinylacetat-Copolymer in den Scheibenzwischenraum 5 eintreten zu lassen. An den jeweiligen Eckpunkten sind die EVA-Folienbänder 3 wieder überlappend aufgelegt. Auf diese EVA-Folienbänder 3 ist die Deckscheibe 4 aufgelegt.

Damit bestehen die Verbundglaselemente als Scheibenverbund (Isolierglastüren) aus einer Grundscheibe 4 und einer Deckscheibe 4 mit dazwischenliegenden Spacern 1 und 2 und zwischen Grundscheibe 4 und Spacer 1 und 2 die unteren EVA-Folienbänder 3 und zwischen Spacern 1 und 2 und Deckscheibe 4 die oberen EVA-Folienbänder 3.

Vor dem Einlegen der zusammengelegten Isolierglaselemente in den Laminierofen werden die Isolierglaselemente geklammert. Damit wird beim Transport und beim Einlegen in den Laminierofen dieser Verbund noch loser Elemente ein Verschieben der einzelnen Elemente vermieden und gleichzeitig ein Druck im Bereich der EVA-Folien auf diese erzeugt, was zu einer optimalen Verbindung zwischen den Glasscheiben 4 und Spacern 1, 2 führt.

Nach dem Laminiervorgang wird eine Randversieglung der oberen und unteren Seite des Verbundelementes auf herkömmliche Art, d.h. Ausfüllen des Zwischenraumes zwischen der oberen und der unteren Glasscheibe 4 bis hin zum quer eingelegten Aluminiumspacer 2 mit einer geeigneten Versieglungsmasse, vorzugsweise mit schwarzem Polysulfid vorgenommen. Ebenfalls nach konventioneller Art ist der Scheibenzwischenraum (SZR) 5 mit einem Edelgas, vorzugsweise Argon oder Krypton, gefüllt. Der Befüllungsprozess erfolgt über die in den Aluminiumspacern 2 eingebauten Ventile.

Für Spezialanwendungen können auch Mehrfachverbundscheiben produziert werden, unter Einsatz von drei Scheiben 4 und mehr.

Die Deck-und Grundscheibe 4 kann aus normalem Floatglas unterschiedlicher Glasdicken bestehen. Aber auch Flachgläser 4 anderer Herstellungsart können Verwendung finden, wenn die Dickentoleranzen diesen Scheibenverbund zulassen.

Spezialflachgläser mit weich und hart beschichteten Oberflächen, Einscheibensicherheitsglas (ESG) und Mehrscheibensicherheitsglas (VSG)können ebenso in diesem Verbund verbaut sein.

Neben der Herstellung von flachen (planen) Verbundelementen ist auch die Herstellung von Elementen mit gebogenen Flachgläsern 4, so z. B. zylindrische Scheiben 4 und Scheiben 4 mit Mehrfachradien möglich. In diesen Fällen sind die Glasspacer 1 vorher in einem Glasbiegeofen mittels Schwerkraftbiegeverfahren auf die gewünschte Form gebracht und danach eingesetzt.

Die EVA-Folien können auch durch das Ethylen-Vinylacetat-Copolymer in Granulatform, durch Erhitzen verflüssigt, ersetzt werden. Dabei verändert sich das Verfahren. Vorzugsweise kann hier das Verfahren durch den Einsatz von Robotern automatisiert werden. Bei dem Verfahren unter Verwendung des Ethylen-Vinylacetat-Copolymers in Granulatform wird das Copolymer in einer Dosiereinrichtung bei 130 bis 145 Grad Celsius verflüssigt und dosiert als fadenförmiger Streifen am Rand der Grundscheibe 4 des Isolierglaselementes im halben Abstand der Spacerdicke auf die Grundscheibe 4 aufgetragen wird. Anschließend werden die Glasspacer 1 ebenfalls bündig mit der äußeren Glaskante auf den Streifen des Copolymers aufgelegt, im rechten Winkel zu den Glasspacern 1 der Längsseiten werden die Aluminiumspacer 2 oder Kunststoffspacer 2 ca. 10 bis 15 mm von der schmalen Glaskante der Grundscheibe 4 zurückgesetzt aufgelegt. Auf diesen aus den längs verlegten Glaspacern 1 und den quer verlegten Aluminiumspacern 2 oder Kunststoffspacern 2 bestehenden Rahmen auf der Grundscheibe 4 wird auf allen Spacern 1, 2 ein fadenförmiger Streifen Copolymer aufgetragen. Darauf wird die Deckscheibe 4 aufgelegt und der gesamte Glasverbund geklammert. Anschließend erfolgt der Laminierprozess im Laminierofen bei ca. 135 Grad Celsius und nach Beendigung des Laminierprozesses erfolgt nach herkömmlicher Art die Randversiegelung der Aluminiumspacer 2 oder Kunststoffspacer 2 und das Befallen des Isolierglaselementes mit einem Edelgas.

### Zusammenstellung der Bezugszeichen

- 1: - Glasspacer, Spacer
- 2: - Aluminiumspacer, Abstandhalter, Kunststoffspacer, Spacer
- 3: - EVA-Folie, EVA-Folienband, Folienstreifen
- 4: - Scheibe, Glasscheibe, Flachglas, Grundscheibe, Deckscheibe
- 5: - Scheibenzwischenraum, SZR

## Patentansprüche

1. Isolierglaselemente für mehrscheibige Türen mit transparentem Randverbund für die Einsatzbereiche Ladenbau, Kühlmöbelbau und Spezialvitrinenbau,
**dadurch gekennzeichnet,**
**dass** zwischen Grundscheibe (4) und Deckscheibe (4) im senkrechten Randbereich der Türe Glasspacer (1) angeordnet sind und im oberen waagerechten Bereich Glasspacer (1) oder in beiden waagerechten Bereichen Aluminium- oder Kunststoffspacer (2) angeordnet sind und zwischen Grundscheibe (4) und den Spacern (1, 2) und zwischen den Spacern (1, 2) und Deckscheibe (4) EVA-Folienbänder (3) liegen, wobei die EVA-Folienbänder (3) an den vier Eckpunkten von den waagerechten Spacern (2) zu den senkrechten Spacern (1) überlappend angeordnet sind.

2. Isolierglaselemente nach Anspruch 1,
**dadurch gekennzeichnet,**
**dass** die Glasspacer (1) vorzugsweise aus einem Kalk-Natron-Glas geschnitten sind.

3. Isolierglaselemente nach Anspruch 1 und 2,
**dadurch gekennzeichnet,**
**dass** die Glasspacer (1) geschliffen sind und eine polierte Kante mit einem Saum von 0,5 mm besitzen.

4. Isolierglaselemente nach einem der vorhergehenden Ansprüche,
**dadurch gekennzeichnet,**
**dass** die EVA-Folie (3) eine Dicke von 0,38 mm oder ein Mehrfaches dieser Dicke besitzt.

5. Isolierglaselemente für mehrscheibige Türen mit transparentem Randverbund für die Einsatzbereiche Ladenbau, Kühlmöbelbau und Spezialvitrinenbau,
**dadurch gekennzeichnet,**
**dass** zwischen Grundscheibe (4) und Deckscheibe (4) im senkrechten Randbereich der Türe Glasspacer (1) angeordnet sind und im oberen waagerechten Bereich Glasspacer (1) oder in beiden waagerechten Bereichen Aluminium- oder Kunststoffspacer (2) angeordnet sind und zwischen Grundscheibe (4) und den Spacern (1, 2) und zwischen den Spacern (1, 2) und Deckscheibe (4) Ethylen-Vinylacetat-Copolymer in Granulatform als Mehrfachvernetzungsmittel in Folge Erwärmung in flüssiger Form Verwendung findet, wobei das Ethylen-Vinylacetat-Copolymer an den vier Eckpunkten von den waagerechten Spacern (2) zu den senkrechten Spacern (1) überlappend angeordnet sind.

6. Verfahren zur Herstellung von Isolierglaselementen für mehrscheibige Türen mit transparentem Randverbund für die Einsatzbereiche Ladenbau, Kühlmöbelbau und Spezialvitrinenbau unter Verwendung von EVA-Folienbändern,
**dadurch gekennzeichnet,**
**dass** auf der Grundscheibe (4) des Isolierglaselementes die streifenförmig zugeschnittenen EVA-Folien (3) auf die Grundscheibe (4) im senkrechten Bereich bündig mit dem äußeren Scheibenrand und im waagerechten Bereich ca. 15 mm von der äußeren Glaskante zurückgesetzt gelegt werden, wobei die Enden der Folienstreifen (3) an den Längsstreifen und Querstreifen mit 3 bis 5 mm überlappend gelegt werden, anschließend die Glasspacer (1) ebenfalls bündig mit der äußeren Glaskante auf die EVA-Folienbändern (3) aufgelegt werden, im rechten Winkel zu den Glasspacern (1) der Längsseiten werden die Aluminiumspacer (2) oder Kunststoffspacer (2) zurückgesetzt von der schmalen Glaskante der Grundscheibe (4) auf die EVA-Folie aufgelegt und auf diesen aus den längs verlegten Glaspacern (1) und auf den waagerecht verlegten Aluminiumspacern (2) bzw. Kunststoffspacern (2), die einen ringsum verlaufenden Rahmen und damit einen Scheibenzwischenraum (5) zwischen Grundscheibe (4) und Deckscheibe (4) bilden, werden wiederum schmale EVA-Folienbänder (3) überlappend aufgelegt und auf diesen Rahmen mit den oben aufliegenden EVA-Folien (3) wird die Deckscheibe (4) aufgelegt und der gesamte Verbund geklammert und anschließend erfolgt der Laminierprozess bei ca. 135 Grad Celsius im Laminierofen und nach Beendigung des Laminierprozesses erfolgt nach herkömmlicher Art die Randversiegelung der Aluminiumspacer (2) bzw. Kunststoffspacer (2) und das Befüllen des Scheibenzwischenraumes (5) des Isolierglaselementes mit einem Edelgas.

7. Verfahren zur Herstellung von Isolierglaselementen für mehrscheibige Türen mit transparentem Randverbund für die Einsatzbereiche Ladenbau, Kühlmöbelbau und Spezialvitrinenbau unter Verwendung des Ethylen-Vinylacetat-Copolymers in Granulatform,
**dadurch gekennzeichnet,**
**dass** das Ethylen-Vinylacetat-Copolymer in Granulatform in einer Dosiereinrichtung bei 130 bis 145 Grad Celsius verflüssigt und dosiert als fadenförmiger Streifen im senkrechten Bereich im halben Abstand einer Spacerdicke vom äußeren Rand der Grundscheibe (4) des Isolierglaselementes auf die Grundscheibe (4) und im waagerechten Bereich ca. 15 mm von der äußeren Glaskante zurückgesetzt aufgetragen wird, anschließend die Glasspacer (1) bündig mit der äußeren Glaskante und die Aluminiumspacer (2) oder Kunststoffspacer (2), im rechten Winkel zu den Glasspacern (1) der Längsseiten auf den Streifen des Copolymers aufgelegt werden und auf diesen aus den längs verlegten Glaspacern (1) und den quer verlegten Aluminiumspacern (2) oder Kunststoffspacern (2) bestehenden Rahmen auf der Grundscheibe (4) wird auf allen Spacern (1,2) ein fadenförmiger Streifen Copolymer aufgetragen und darauf wird die Deckscheibe (4) aufgelegt und das nun komplette Isolierglaselement geklammert und anschließend erfolgt der Laminierprozess bei ca. 135 Grad Celsius im Laminierofen und nach Beendigung des Laminierprozesses wird nach herkömmlicher Art die Randversiegelung der Aluminiumspacer (2) oder Kunststoffspacer (2) und das Befüllen des Scheibenzwischenraumes (5) des Isolierglaselementes mit einem Edelgas vorgenommen.

8. Verfahren zur Herstellung von Isolierglaselementen nach Anspruch 7,
**dadurch gekennzeichnet,**
**dass** das Auftragen des Ethylen-Vinylacetat-Copolymers mit der Dosiervorrichtung, das Auflegen der Spacer (1,2) und der Deckscheibe (4) mittels Roboter erfolgt.

## Claims

1. Insulating glass elements for multi-pane doors with transparent edge seal for use in shop fitting, refrigerated cabinets and special display cases,
**characterised in that**
the glass spacers (1) are arranged between the base pane (4) and the cover pane (4) in the vertical edge region of the door and glass spacers (1) are arranged in the upper horizontal region or aluminium or plastic spacers (2) are arranged in both horizontal regions and EVA film strips (3) are located between the base pane (4) and the spacers (1, 2) and between the spacers (1, 2) and the cover pane (4), where the EVA film strips (3) are arranged in overlapping fashion at the four corner points from the horizontal spacers (2) to the vertical spacers (1).

2. Insulating glass elements according to claim 1.
**characterised in that**
the glass spacers (1) are preferably cut from a soda-lime glass.

3. Insulating glass elements according to claim 1 or 2.
**characterised in that**
the glass spacers (1) are ground and have a polished edge with a seam of 0.5 mm.

4. Insulating glass elements according to one of the above claims,
**characterised in that**
the EVA film (3) has a thickness of 0.38 mm or a multiple of this thickness.

5. Insulating glass elements for multi-pane doors with transparent edge seal for use in shop fitting, refrigerated cabinets and special display cases,
**characterised in that**
glass spacers (1) are arranged between the base pane (4) and the cover pane (4) in the vertical edge region of the door and glass spacers (1) are arranged in the upper horizontal region or aluminium or plastic spacers (2) are arranged in both horizontal regions and between base pane (4) and the spacers (1, 2) and between the spacers (1, 2) and the cover pane (4) ethylene-vinyl acetate copolymer in granular form is used as a multiple crosslinking agent in liquid form as a result of heating where the ethylene-vinyl acetate copolymer is arranged overlapping at the four corner points from the horizontal spacers (2) to the vertical spacers (1).

6. Process for the production of insulating glass elements for multi-pane doors with transparent edge seal for use in shop fitting, refrigerated cabinets and special display cases using EVA film strips,
**characterised in that**
on the base pane (4) of the insulating glass element the EVA foils (3) cut to strips are placed on the base pane (4) in the vertical region flush with the outer edge of the pane and in the horizontal region set back approx. 15 mm from the outer edge of the pane, with the ends of the film strips (3) overlapping by 3 to 5 mm at the longitudinal and transverse strips, the glass is then placed on spacers (1) on the EVA film strips (3), likewise flush with the outer edge of the pane, at right angles to the glass spacers (1) of the longitudinal sides, the aluminium spacers (2) or plastic spacers (2) are laid back from the narrow glass edge of the base pane (4) onto the EVA film and on these from the longitudinally laid glass spacers (1) and on the horizontally laid aluminium spacers (2) or plastic spacers (2), which form a frame running all around and thus a space (5) between the base pane (4) and the cover pane (4), narrow EVA film strips (3) are again laid overlapping and the cover pane (4) is laid on this frame with the EVA films (3) lying on top and the entire composite is clamped then the laminating process takes place at approx. 135 degrees Celsius in the laminating oven and after completion of the laminating process, the edge sealing of the aluminium spacers (2) or plastic spacers (2) and the filling of the space between the panes (5) of the insulating glass element with an inert gas takes place in the conventional manner.

7. Process for the production of insulating glass elements for multi-pane doors with transparent edge seal for use in shop fitting, refrigerated cabinets and special display cabinets using ethylene-vinyl acetate copolymer in granular form,
**characterised in that**
the ethylene-vinyl acetate copolymer in granular form is liquefied in a metering device at 130 to 145 degrees Celsius and is applied in metered form as a thread-like strip in the vertical region at half the distance of a spacer thickness from the outer edge of the base pane (4) of the insulating glass element onto the base pane (4) and in the horizontal region about 15 mm from the outer edge of the glass, then the glass spacers (1) are placed flush with the outer edge of the glass and the aluminium spacers (2) or plastic spacers (2) are placed at right angles to the glass spacers (1) on the long sides on the strip of copolymer and a thread-like strip is applied to this frame consisting of the longitudinally laid glass spacers (1) and the transversely laid aluminium spacers (2) or plastic spacers (2) on the base pane (4) on all spacers (1,2) and the cover pane (4) is placed on top of this and the now complete insulating glass element is clamped and then the laminating process takes place at approx. 135 degree Celsius. After completion of the lamination process, the edges of the aluminium spacers (2) or plastic spacers (2) are sealed in the conventional manner and the space between the panes (5) of the insulating glass element is filled with an inert gas.

8. Procedure for the production of insulating glass elements according to claim 7.,
**characterised in that**
the application of the ethylene-vinyl acetate copolymer with the metering device, the application of the spacers (1, 2) and the cover disc (4) is carried out by means of a robot.

## Revendications

1. Éléments de vitrage isolant pour portes à plusieurs vitres et à bord composite transparent, pour les domaines d'application aménagement de magasins, construction de meubles frigorifiques et construction de vitrines spéciales,
**caractérisés en ce que**
des espaceurs en verre (1) sont disposés entre la vitre de base (4) et la vitre de couverture (4) dans la zone marginale verticale des portes et des espaceurs en verre (1) sont disposés dans la zone horizontale supérieure, ou des espaceurs en aluminium ou en matière plastique (2) sont disposés dans les deux zones horizontales, et des bandes de film en EVA (3) se trouvent entre la vitre de base (4) et les espaceurs (1, 2) et entre les espaceurs (1, 2) et la vitre de couverture (4), les bandes de film en EVA (3) étant agencées aux quatre coins de manière à se chevaucher des espaceurs horizontaux (2) aux espaceurs verticaux (1).

2. Éléments de vitrage isolant selon la revendication 1,
**caractérisés en ce que**
les espaceurs en verre (1) sont de préférence découpés dans un verre sodocalcique.

3. Éléments de vitrage isolant selon les revendications 1 et 2,
**caractérisés en ce que**
les espaceurs en verre (1) sont meulés et ont un bord poli avec un ourlet de 0,5 mm.

4. Éléments de vitrage isolant selon l'une des revendications précédentes,
**caractérisés en ce que**
le film en EVA (3) a une épaisseur de 0,38 mm ou un multiple de cette épaisseur.

5. Éléments de vitrage isolant pour portes à plusieurs vitres et à bord composite transparent, pour les domaines d'application aménagement de magasins, construction de meubles frigorifiques et construction de vitrines spéciales,
**caractérisés en ce que**
des espaceurs en verre (1) sont disposés entre la vitre de base (4) et la vitre de couverture (4) dans la zone marginale verticale des portes et des espaceurs en verre (1) sont disposés dans la zone horizontale supérieure, ou des espaceurs en aluminium ou en matière plastique (2) sont disposés dans les deux zones horizontales, et du copolymère d'éthylène et d'acétate de vinyle est utilisé entre la vitre de base (4) et les espaceurs (1, 2) et entre les espaceurs (1, 2) et la vitre de couverture (4) sous forme granulaire comme agent de réticulation multiple sous forme liquide après chauffage, le copolymère d'éthylène et d'acétate de vinyle étant agencé aux quatre coins de manière à se chevaucher des espaceurs horizontaux (2) aux espaceurs verticaux (1).

6. Procédé pour la fabrication des éléments de vitrage isolant pour portes à plusieurs vitres et à bord composite transparent, pour les domaines d'application aménagement de magasins, construction de meubles frigorifiques et construction de vitrines spéciales, en utilisant des bandes de film en EVA
**caractérisé en ce que**
sur la vitre de base (4) de l'élément de vitrage isolant, les films en EVA (3) coupés en bandes sont placés sur la vitre de base (4) dans la zone verticale à fleur du bord extérieur de la vitre et dans la zone horizontale en retrait d'environ 15 mm du bord extérieur de la vitre, les extrémités des bandes de film (3) se chevauchant de 3 à 5 mm au niveau des bandes longitudinales et transversales, puis les espaceurs en verre (1) sont également placés sur les bandes de film en EVA (3) au ras du bord extérieur de la vitre, perpendiculairement aux espaceurs en verre (1) des côtés longitudinaux, les espaceurs en aluminium (2) ou les espaceurs en matière plastique (2) sont posés sur le film en EVA à partir du bord étroit de la vitre de base (4) et sur ceux-ci à partir des espaceurs en verre (1) posés longitudinalement et sur les espaceurs en aluminium (2) ou les espaceurs en matière plastique (2) posés horizontalement, qui forment un cadre tout autour et donc un espace (5) entre la vitre de base (4) et la vitre de couverture (4), des bandes étroites de film en EVA (3) sont à nouveau posées en se chevauchant et la vitre de couverture (4) est posée sur ce cadre avec les films en EVA (3) posés dessus et l'ensemble est serré puis le processus de stratification a lieu à environ 135 degrés Celsius dans le four de stratification. Une fois le processus de stratification terminé, les bords des espaceurs en aluminium (2) ou en matière plastique (2) sont scellés de manière conventionnelle et l'espace entre les vitres (5) de l'élément de vitrage isolant est rempli d'un gaz rare.

7. Procédé pour la fabrication des éléments de vitrage isolant pour portes à plusieurs vitres et à bord composite transparent, pour les domaines d'application aménagement de magasins, construction de meubles frigorifiques et construction de vitrines spéciales, en utilisant du copolymère d'éthylène et d'acétate de vinyle sous forme granulaire,
**caractérisé en ce que**
le copolymère d'éthylène et d'acétate de vinyle sous forme granulaire est liquéfié dans un dispositif de dosage à une température de 130 à 145 degrés Celsius et est appliqué à l'état dosé sous la forme de bandes filiformes dans la zone verticale à la moitié de l'épaisseur de l'espaceur du bord extérieur de la vitre de base (4) de l'élément de vitrage isolant sur la vitre de base (4) et dans la zone horizontale à environ 15 mm du bord extérieur du verre, puis les espaceurs en verre (1) sont placés à fleur du bord extérieur du verre et les espaceurs en aluminium (2) ou en matière plastique (2) sont placés à angle droit par rapport aux espaceurs en verre (1) sur les longs côtés de la bande de copolymère et une bande filiforme est appliquée sur ce cadre composé des espaceurs en verre (1) posés longitudinalement et des espaceurs en aluminium (2) ou en matière plastique (2) posés transversalement sur la vitre de base (4) sur tous les espaceurs (1,2) et la vitre de couverture (4) est placée pardessus. L'élément de vitrage isolant maintenant complet est serré, puis le processus de stratification a lieu à environ 135 degrés Celsius dans le four de stratification. Une fois le processus de stratification terminé, les bords des espaceurs en aluminium (2) ou en matière plastique (2) sont scellés de manière conventionnelle et l'espace entre les vitres (5) de l'élément de vitrage isolant est rempli d'un gaz rare.

8. Procédé pour la fabrication des éléments de vitrage isolant selon la revendication 7,
**caractérisé en ce que**
l'application du copolymère d'éthylène et d'acétate de vinyle avec le dispositif de dosage, l'application des espaceurs (1,2) et de la vitre de couverture (4) est effectuée au moyen d'un robot.
